# EUROPÄISCHE PATENTSCHRIFT

(11) **EP 1 630 106 B1**
(45) Veröffentlichungstag und Bekanntmachung des Hinweises auf die Patenterteilung: **07.07.2010**
(21) Anmeldenummer: 05107077.9
(22) Anmeldetag: 30.07.2005
(51) Int. Cl.: B65D 77/28

(54) **Becherförmige Verpackung mit einem Löffel**
Cup-shaped container with a spoon
Emballage en forme de gobelet avec une cuillère

(30) Priorität: 06.08.2004 DE 202004012432 U
(43) Veröffentlichungstag der Anmeldung: 01.03.2006
(73) Patentinhaber: Huhtamaki Göttingen Zweigniederlassung der Huhtamaki Deutschland GmbH & Co. KG, 37077 Göttingen (DE)
(72) Erfinder: Altenburg, Gerd, 37077, Göttingen (DE); Wagner, Katrin, 37022, Göttingen (DE)
(74) Vertreter: Hutzelmann, Gerhard

(56) Entgegenhaltungen:
- EP-A- 1 033 320
- WO-A-98/13270
- AU-B1- 696 143
- GB-A- 1 223 395
- US-A- 3 332 567
- US-A1- 2001 033 882
- US-B1- 6 688 469

## Beschreibung

Die Erfindung bezieht sich auf eine wenigstens annähernd becherförmige Verpackung.

Es sind verschiedenartigste becherförmige Verpackungen bekannt. Diese werden oftmals für Joghurt, Desserts oder dergleichen verwendet.

Derartige Becher weisen oft den Nachteil auf, daß der Endkunde beim Verzehr des Produkts einen Löffel benutzen muss, der entweder gar nicht oder aber als separates Teil mitgeliefert wird.

EP 1 033 320, Fig.3, offenbart eine becherförmige Verpackung mit einem Löffel gemäß dem Oberbegriff des Anspruchs 1.

Aufgabe der Erfindung ist es, eine derartige becherförmige Verpackung vorzuschlagen, welche einen Löffel oder dergleichen beinhaltet, aber mehr Raum als der Stand der Technik für das Produkt bietet.

Diese Aufgabe wird durch die Merkmale des Anspruchs 1 gelöst.

Dadurch lässt sich ein Löffel mit dem Becher zu einer Einheit so verbinden, dass die Einbuchtung wenig Platz einnimmt.

Hiermit lassen sich auch Löffel oder dergleichen mit dem Becher verbinden, die eine größere Abmessung in Längsrichtung aufweisen, als die Höhe des Mantels.

Als besonders vorteilhaft hat es sich erwiesen, wenn das Scharnier eine Verrastung aufweist.

Hierdurch kann der Löffel nach dem Lösen vom Becher sehr stabil wieder in eine gerade Form gebracht werden.

Eine weitere sehr vorteilhafte Ausgestaltung der Erfindung liegt auch darin, daß der Löffel ein Folienscharnier aufweist.

Ein Folienscharnier bietet eine stabile aber dennoch hinreichend flexible Verbindung zwischen den beiden Teilen.

Sehr vorteilhaft ist es auch, wenn das Scharnier wenigstens annähernd am Übergang zwischen Löffelkopf und Löffelstil vorgesehen ist.

Damit lässt sich der Löffelkopf im Bodenbereich des Bechers und der Löffelstil im Mantelbereich des Bechers unterbringen, wodurch auch der Raumverlust im Becher minimiert werden kann.

Eine weitere sehr vorteilhafte Ausgestaltung der Erfindung liegt auch darin, daß der Löffel eine Trennstelle aufweist.

Hierdurch lässt sich der Löffel in mehrere, einzeln am Becher anbringbare Teile zerlegen.

Dabei hat es sich als sehr vorteilhaft erwiesen, wenn die Trennstelle als Steckverbindung ausgebildet ist.

Gemäß einer weiteren Fortbildung der Erfindung ist es äußerst vorteilhaft, wenn eine Außenhülle vorgesehen ist, welche den Becher wenigstens teilweise umgibt.

Dadurch wird der Becher zusätzlich stabilisiert.

Dabei hat es sich auch als sehr vorteilhaft erwiesen, wenn die Außenhülle den Becher im Bereich seines Mantels umgibt.

Ebenfalls sehr vorteilhaft ist es, wenn die Außenhülle den Boden des Bechers abdeckt.

Damit wird der Becher desweiteren vor etwaigen Beschädigungen geschützt.

Eine weitere sehr vorteilhafte Ausgestaltung der Erfindung liegt auch darin, daß die Außenhülle den Becher zusammen mit dem angebrachten Gegenstand umgibt.

Hierdurch ist der Gegenstand zusammen mit dem Becher vor Beschädigungen geschützt. Zudem wird der Gegenstand wirkungsvoll vor Verschmutzungen bewahrt.

Es hat sich erfindungsgemäß als äußerst vorteilhaft erwiesen, wenn die Außenhülle als Kartonmantel ausgebildet ist.

Hiermit wird der anfallende Restmüll weitestgehend vermieden.

Ebenfalls sehr vorteilhaft ist es, wenn die Außenhülle wenigstens im Bereich der Aufnahme für den Löffel Aufreisslinien aufweist.

Dabei ist es vorteilhaft, wenn eine Aufreisshilfe vorgesehen ist.

Dadurch ist der zwischen Becher und Außenhülle angeordnete Gegenstand besonders leicht zugänglich.

Eine weitere sehr vorteilhafte Ausgestaltung der Erfindung liegt auch darin, daß der Boden der Außenhülle abtrennbar ausgebildet ist.

Im Folgenden ist die Erfindung anhand eines Ausführungsbeispiels veranschaulicht.

Dabei zeigen:
- Fig. 1: ein Schaubild eines mit einer Kartonhülle umgebenen Bechers,
- Fig. 2: ein weiteres Schaubild desselben Bechers, wobei der Bodenteil der Kartonhülle abgetrennt ist,
- Fig. 3: ein seitliches Schaubild desselben Bechers mit einem in einer Einbuchtung in der Wandung angeordneten Löffel, und
- Fig. 4: ein weiteres Schaubild des Bechers mit herausgenommenem Löffel.

Mit 1 ist in Fig. 1 eine becherförmige Verpackung bezeichnet. Die Verpackung 1 ist von einer aus einem Mantelteil 2 und einem Bodenteil 3 bestehenden Kartonhülle 4 umgeben. Das Bodenteil 3 ist vom Mantelteil 2 mittels einer Perforation 5 abtrennbar. Zum leichteren Abtrennen des Bodenteils 3 ist eine in das Mantelteil 2 hineinragende Lasche 6 vorgesehen, die leicht ergriffen werden kann.

Innerhalb der Kartonhülle 4 ist ein Innenbecher 7 vorgesehen, der aus einem Kunststoff bestehen kann. Der Innenbecher 7 weist eine Einbuchtung 8 auf, in der ein Löffel 9 eingelegt ist. Der Löffel 9 liegt damit zwischen der Kartonhülle 4 und dem Innenbecher 7.

Die Einbuchtung 8 ist im Bodenbereich 10 des Innenbechers 7 vorgesehen und dient dort zur Aufnahme eines Löffelkopfes 11 des Löffels 9. Von dort aus setzt sich die Einbuchtung 8 im Mantelbereich 12 des Innenbechers 7 fort, wobei dort der Stiel 13 des Löffels 9 untergebracht wird.

Der Löffel 9 wird beim Einlegen in die Einbuchtung 8 in der Nähe des Löffelkopfes 11 an einem Scharnier 14 abgeknickt, so daß der Stiel 13 und der Löffelkopf 11 wenigstens annähernd in einem 90° Winkel zueinander liegen.

Das Scharnier 14 kann als Filmscharnier ausgebildet sein, wobei auch andere Scharnierkonstruktionen denkbar sind. Das Scharnier 14 kann auch einen nicht dargestellten Rastmechanismus aufweisen, der das Scharnier 14 zu fixieren vermag, sobald der Löffel 9 wieder in eine gerade Position gebracht wird.

Es ist aber auch denkbar, daß der Löffel 9 aus mehreren Einzelteilen aufgebaut ist, die voneinander getrennt in mehrere Einbuchtungen 8 eingelegt sind. Zur Benutzung werden diese Einzelteile zusammengesteckt.

Zur Entsorgung des Bechers 1 lässt sich auch das Mantelteil 2 der Kartonhülle 4 entfernen, so daß nur noch der Innenbecher 7 und eventuell der Löffel 9 als Restmüll behandelt werden muss. Die Kartonhülle 4 kann dagegen einem Recyclingprozeß zugeführt werden.

## Patentansprüche

1. Wenigstens annähernd becherförmige Verpackung (1) mit einem Löffel, wobei der Becher (1) an der Außenseite entlang seines Mantels (12) eine erste Einbuchtung (8) zur Aufnahme des Löffelstieles (13), und im Bereich seines Bodens (10) eine zweite Einbuchtung (8) zur Aufnahme des Löffelkopfes (11) aufweist, **dadurch gekennzeichnet, dass** der Löffel (9) eine Knickstelle bzw. ein Scharnier (14) aufweist, die/das so ausgestaltet ist, dass der Stiel (13) und der Löffelkopf (11) wenigstens annähernd in einem 90° Winkel zueinander liegen können.

2. Becher und Löffel nach Anspruch 1, **dadurch gekennzeichnet, daß** das Scharnier(14) eine Verrastung aufweist.

3. Becher und Löffel nach Anspruch 1 oder 2, **dadurch gekennzeichnet, daß** der Löffel(9) ein Folienscharnier aufweist.

4. Becher und Löffel nach Anspruch 1, 2 oder 3, **dadurch gekennzeichnet, daß** das Scharnier (14) wenigstens annähernd am Übergang zwischen Löffelkopf(11) und Löffelstil(13) vorgesehen ist.

5. Becher und Löffel nach einem der vorangehenden Ansprüche, **dadurch gekennzeichnet, daß** der Löffel(9) eine Trennstelle aufweist.

6. Becher und Löffel nach Anspruch 5, **dadurch gekennzeichnet, daß** die Trennstelle als Steckverbindung ausgebildet ist.

7. Becher und Löffel nach einem der vorangehenden Ansprüche, **dadurch gekennzeichnet, daß** eine Außenhülle(4) vorgesehen ist, welche den Becher(1) wenigstens teilweise umgibt.

8. Becher und Löffel nach Anspruch 7, **dadurch gekennzeichnet, daß** die Außenhülle(4) den Becher(1) im Bereich seines Mantels(2) umgibt.

9. Becher und Löffel nach Anspruch 7 oder 8, **dadurch gekennzeichnet, daß** die Außenhülle(4) den Boden(3) des Bechers(1) abdeckt.

10. Becher und Löffel nach Anspruch 7, 8 oder 9, **dadurch gekennzeichnet, daß** die Außenhülle(4) den Becher(1) zusammen mit dem angebrachten Löffel (9) umgibt.

11. Becher und Löffel nach Anspruch 7, 8, 9 oder 10, **dadurch gekennzeichnet, daß** die Außenhülle(4) als Kartonmantel ausgebildet ist.

12. Becher und Löffel nach einem der Ansprüche 7 bis 11, **dadurch gekennzeichnet, daß** die Außenhülle(4) wenigstens im Bereich der Aufnahme für den Löffel(9) Aufreisslinien(5) aufweist.

13. Becher und Löffel nach Anspruch 12, **dadurch gekennzeichnet, daß** eine Aufreisshilfe(6) vorgesehen ist.

14. Becher und Löffel nach Anspruch 12 oder 13, **dadurch gekennzeichnet, daß** der Boden der Außenhülle(4) abtrennbar ausgebildet ist.

## Claims

1. Packaging (1), which is at least approximately beaker-shaped, with a spoon, wherein the beaker (1) has at the outer side along its circumference (12) a first indentation (8) for reception of the spoon handle (13) and in the region of its base (10) a second indentation (8) for reception of the spoon bowl (11), **characterised in that** the spoon (9) has a bending point or a hinge (14) which is so formed that the handle (13) and the spoon bowl (11) can lie at least approximately at a 90º angle relative to one another.

2. Beaker and spoon according to claim 1, **characterised in that** the hinge (14) has a detent.

3. Beaker and spoon according to claim 1 or 2, **characterised in that** the spoon (9) has a film hinge.

4. Beaker and spoon according to claim 1, 2 or 3, **characterised in that** the hinge (14) is provided at least approximately at the transition between spoon bowl (11) and spoon handle (13).

5. Beaker and spoon according to any one of the preceding claims, **characterised in that** the spoon (9) has a separating point.

6. Beaker and spoon according to claim 5, **characterised in that** the separating point is constructed as a plug connection.

7. Beaker and spoon according to any one of the preceding claims, **characterised in that** an outer shell (4) is provided which surrounds the beaker (1) at least partly.

8. Beaker and spoon according to claim 7, **characterised in that** the outer shell (4) surrounds the beaker (1) in the region of its circumference (2).

9. Beaker and spoon according to claim 7 or 8, **characterised in that** the outer shell (4) covers the base (3) of the beaker (1).

10. Beaker and spoon according to claim 7, 8 or 9, **characterised in that** the outer shell (4) surrounds the beaker (1) together with the mounted spoon (9).

11. Beaker and spoon according to claims 7, 8, 9 or 10, **characterised in that** the outer shell (4) is constructed as a cardboard casing.

12. Beaker and spoon according to any one of claims 7 to 11, **characterised in that** the outer shell (4) has tear-off lines (5) at least in the region of the receptacle for the spoon (9).

13. Beaker and spoon according to claim 12, **characterised in that** a tear-off aid (6) is provided.

14. Beaker and spoon according to claim 12 or 13, **characterised in that** the base of the outer shell (4) is constructed to be separable.

## Revendications

1. Emballage (1) au moins approximativement en forme de gobelet, muni d'une cuillère, ledit gobelet (1) comprenant à sa face extérieure, le long de sa périphérie (12), une première empreinte en creux (8) destinée à recevoir le manche (13) de la cuillère et, dans la région de son fond (10), une seconde empreinte en creux (8) affectée à la réception du cuilleron (11) de ladite cuillère, **caractérisé par le fait que** ladite cuillère (9) est pourvue d'une zone coudée, ou d'une charnière (14), respectivement conçue de telle sorte que le manche (13) et le cuilleron (11) de ladite cuillère puissent venir se plaquer l'un contre l'autre en décrivant, au moins approximativement, un angle de 90°.

2. Gobelet et cuillère selon la revendication 1, **caractérisés par le fait que** la charnière (14) présente un système de crantage.

3. Gobelet et cuillère selon la revendication 1 ou 2, **caractérisés par le fait que** ladite cuillère (9) comporte une charnière pelliculaire.

4. Gobelet et cuillère selon la revendication 1, 2 ou 3, **caractérisés par le fait que** la charnière (14) est prévue, au moins approximativement, à la transition entre le cuilleron (11) de la cuillère et le manche (13) de ladite cuillère.

5. Gobelet et cuillère selon l'une des revendications précédentes, **caractérisés par le fait que** ladite cuillère (9) comporte une zone de séparation.

6. Gobelet et cuillère selon la revendication 5, **caractérisés par le fait que** la zone de séparation est réalisée sous la forme d'une liaison par emboîtement.

7. Gobelet et cuillère selon l'une des revendications précédentes, **caractérisés par** la présence d'une enveloppe extérieure (4), qui entoure au moins partiellement ledit gobelet (1).

8. Gobelet et cuillère selon la revendication 7, **caractérisés par le fait que** l'enveloppe extérieure (4) entoure ledit gobelet (1) dans la région de sa périphérie (2).

9. Gobelet et cuillère selon la revendication 7 ou 8, **caractérisés par le fait que** l'enveloppe extérieure (4) recouvre le fond (3) dudit gobelet (1).

10. Gobelet et cuillère selon la revendication 7, 8 ou 9, **caractérisés par le fait que** l'enveloppe extérieure (4) entoure ledit gobelet (1) conjointement à ladite cuillère (9) mise en place.

11. Gobelet et cuillère selon la revendication 7, 8, 9 ou 10, **caractérisés par le fait que** l'enveloppe extérieure (4) est réalisée sous la forme d'un chemisage en carton.

12. Gobelet et cuillère selon l'une des revendications 7 à 11, **caractérisés par le fait que** l'enveloppe extérieure (4) offre des lignes (5) d'ouverture par déchirure, au moins dans la région du logement dédié à ladite cuillère (9).

13. Gobelet et cuillère selon la revendication 12, **caractérisés par** la présence d'un auxiliaire (6) d'ouverture par déchirure.

14. Gobelet et cuillère selon la revendication 12 ou 13, **caractérisés par le fait que** le fond de l'enveloppe extérieure (4) est de réalisation dissociable.
